# FASCICULE DE BREVET EUROPEEN

(11) **EP 3 279 399 B1**
(45) Date de publication et mention de la délivrance du brevet: **29.05.2019**
(21) Numéro de dépôt: 16182742.3
(22) Date de dépôt: 04.08.2016
(51) Int. Cl.: E01D 19/06

(54) **JOINT DE CHAUSSÉE POUR OUVRAGE ROUTIER**
FAHRBAHNÜBERGANG FÜR STRASSENBAUWERKE
ROAD JOINT FOR ROAD STRUCTURE

(43) Date de publication de la demande: 07.02.2018
(73) Titulaire: Equipements Techniques pour l'Industrie de la Construction, 57950 Montigny les Metz (FR)
(72) Inventeur: GOUT, Christophe, 78000 Versailles (FR); NÉANT, Claude, 78000 Versailles (FR); MESSAOUD, Nordine, 78000 Versailles (FR)
(74) Mandataire: Brungard, Yves Francois

(56) Documents cités:
- EP-A2- 1 033 442
- WO-A1-2011/079487
- WO-A1-2014/075376
- DE-T5-112011 104 796
- FR-A1- 2 573 456
- FR-A1- 2 902 118

## Description

### DOMAINE DE L'INVENTION

La présente invention concerne les joints de dilatation pour ouvrage routier, encore appelés couramment joints de chaussée, destiné à assurer la continuité du chemin de roulement entre des tronçons consécutifs d'ouvrages routiers tels que des tabliers de ponts.

### ART ANTÉRIEUR

On connait déjà différents types de joints de ce genre qui, de manière générale, se composent de deux éléments métalliques, de forme allongée, fixés par des moyens d'ancrage sur deux parties de l'ouvrage routier en regard l'une de l'autre le long d'une fente, et entre lesquels est disposé un ensemble d'étanchéité déformable agencé pour assurer l'étanchéité lorsque les éléments métalliques se déplacent l'un par rapport à l'autre, notamment lorsque leur écartement varie du fait de mouvement relatifs desdites parties d'ouvrages auxquels ils sont raccordés.

Un type connu, notamment par FR2902118, de joints de chaussée est constitué d'éléments présentant une rangée de dents formant surface de roulement s'étendant en direction de l'autre élément, les deux rangées de dents de forme triangulaire étant aptes à s'imbriquer lorsque les deux éléments sont rapprochés. Ce type de joint présente l'avantage d'assurer une continuité de la surface, par l'imbrication des dents entre elles.

On connaît un autre exemple de joint de chaussée par le document FR2573456 A1 dans lequel deux éléments en forme de peigne présentent également des dents, sensiblement droites. Les peignes sont fixés de manière amovible et ancrés dans les parties respectives de l'ouvrage de part et d'autre de la fente.

La figure 1 montre un exemple de joint de chaussée selon l'art antérieur. Il est prévu pour raccorder deux parties de chaussée C1, C2 séparées par une fente F comprenant deux ensembles 100, 200 ancrés respectivement dans l'une ou l'autre des parties de chaussée de part et d'autre de la fente. Chaque ensemble 100, 200 comporte un peigne 110, 210 comportant une série de dents 111, 211, les dents de l'un des peignes 110, 210 étant imbriquées dans les dents de l'autre peigne pour assurer la continuité de la surface supérieure de la chaussée lorsque les parties de chaussée C1, C2 se débattent entre une position rapprochée, telle que représentée sur la figure 1, dans laquelle la fente est la plus étroite et une position écartée dans laquelle la fente est la plus large, comme représenté sur la figure 2. Chaque peigne 110, 210 est fixé par vissage dans des inserts 120 noyés dans du béton.

Si ces types de joints de chaussée donnent satisfaction pour le passage des véhicule à moteur, ils posent des problèmes pour les véhicules à roues étroites tels que les vélos. En effet, pour supporter le poids des véhicules les plus lourds, les dents doivent avoir une section suffisante. L'espace entre deux dents adjacentes a une section au moins équivalente à la section des dents, pour recevoir la dent de l'autre peigne. Alors que cet espace est comblé au moins partiellement lorsque les peignes sont au plus près l'un de l'autre, comme montré sur la figure 1, tel n'est pas le cas lorsque les parties de chaussée sont écartées. Une roue étroite de vélo peut alors pénétrer dans cet espace qui constitue un creux dans la trajectoire de la roue. Ce creux peut être profond de quelques centimètres, ce qui est très gênant pour le confort et la sécurité du cycliste. Dans le cas illustré par la figure 1, la roue est en appui sur deux extrémités du creux écartées d'une distance L1 est s'est enfoncée d'une profondeur L2.

Les documents EP 1 033 442 A et DE 11 2011 104796 T5 montrent des joints de chaussée dans lesquels des lames escamotables ont été insérées entre les dents.

### OBJECTIFS DE L'INVENTION

Pour résoudre ces problèmes l'invention vise à fournir un joint de chaussée aux caractéristiques adaptée au passage de roues étroites.

### DESCRIPTION DE L'INVENTION

Avec ces objectifs en vue, l'invention a pour objet un joint de chaussée pour raccorder deux parties de chaussée séparées par une fente comprenant deux ensembles ancrés respectivement dans l'une ou l'autre des parties de chaussée de part et d'autre de la fente, chaque ensemble comportant un peigne comportant une série de dents, les dents de l'un des peignes étant imbriquées dans les dents de l'autre peigne pour assurer la continuité de la surface supérieure de la chaussée lorsque les parties de chaussée se débattent entre une position rapprochée dans laquelle la fente est la plus étroite et une position écartée dans laquelle la fente est la plus large, le joint étant caractérisé en ce qu'il comporte des moyens escamotables apte à combler, au moins partiellement, les espaces entre une première et une deuxième dent adjacentes d'un même peigne et une troisième dent de l'autre peigne insérée entre la première et la deuxième dent.

La présence de moyens escamotables permet de soutenir les roues étroites d'un véhicule lors de son passage, et d'améliorer ainsi le confort et la sécurité de son utilisateur, sans pour autant empêcher le passage de la position rapprochée à la position écartée, et vice-versa. Les moyens escamotables peuvent être installé dans tous les espaces du joint de chaussée ou de manière sélective, au niveau d'un passage réservé aux vélos.

Selon l'invention chaque ensemble comporte en outre une semelle s'étendant le long de la fente sous le peigne dudit ensemble. La semelle permet de soutenir les dents du peigne en répartissant les contraintes de poids des véhicules sur une large surface.

Les moyens escamotables comportent une lame flexible s'étendant entre la première et la deuxième dent et passant sous la troisième dent vers la fente. La lame flexible est apte à occuper ainsi l'espace à combler dans la position écartée, en présentant une face vers le ciel, et à s'escamoter par sa flexion en position rapprochée, en glissant sous la troisième dent. Les moyens escamotables sont ainsi très simples à réaliser.

Selon une disposition constructive, les moyens escamotables comportent une base s'étendant sous la lame flexible et fixée sur la semelle, la lame flexible et la base étant d'un seul tenant et reliées à l'opposé de la troisième dent. La base permet la fixation de la lame, tout en disposant son ancrage au plus loin possible, afin de laisser le maximum de longueur de flexion possible entre l'extrémité de la troisième dent et l'ancrage. De plus, la base est obtenue par le simple pliage de la lame et ne nécessite pas de moyens d'assemblage.

De manière complémentaire, la base est fixée par boulonnage, la lame flexible comportant une lumière pour accéder à des vis réalisant le boulonnage. Le boulonnage, en plus d'être un moyen de fixation efficace de la lame, rend celle-ci amovible, ce qui facilite la maintenance de l'ouvrage. Toutefois, pour accéder aux têtes de vis ou de boulons, on réalise une fente pour le passage des outils aptes à manoeuvrer lesdites têtes.

Selon une disposition géométrique, la lame flexible est cintrée de sorte à affleurer la surface supérieure de la chaussée en position écartée. Ainsi elle ne dépasse pas de la surface de la chaussée en position écartée. Lors du passage en position rapprochée, la lame aura tendance à fléchir vers le bas pour passer sous la troisième dent. Même si l'espace n'est plus complètement comblé par la lame, les dimensions de celui-ci sont réduites dans cette position et n'affecte que peu le passage de roue étroite.

Selon un deuxième mode de réalisation non revendiqué, qui ne fait pas partie de l'invention, les moyens escamotables comporte un tube télescopique s'étendant entre la première et la deuxième dent en regard de la troisième dent. Le tube télescopique peut suivre l'écartement relatif des peignes en occupant en permanence l'espace à l'extrémité de la troisième dent.

Selon une disposition constructive, le tube télescopique est fixé sur la semelle par l'une de ses extrémités, l'autre extrémité étant en regard de la troisième dent.

Selon un troisième mode de réalisation, les moyens escamotables comportent une base s'étendant sous la lame flexible et fixée sur la semelle, la lame flexible étant reliée à la base par crochets à l'opposé de la troisième dent. La séparation entre la base et la lame permet de conférer des propriétés spécifiques à chacun des éléments pour les adapter au mieux aux contraintes qu'ils subissent. De plus, le montage de la base, par exemple par vissage, ne nécessite pas d'adaptation de la lame. La base peut être réalisée plus large que la lame de manière que sa fixation peut être réalisée sans être gênée par la lame. Les crochets sont formés par exemple par un pli à l'extrémité de la lame et de la base, les plis étant imbriqués l'un dans l'autre.

Selon un perfectionnement, la lame comporte un repli en forme de U, venant en appui au niveau de la base. Cette forme peut aussi être appelée « col de cygne ». Elle permet de donner de la souplesse à la lame, tout en lui donnant une position déterminée par l'appui sur la base. De plus, le système de crochets est sollicité en traction, sans recevoir de moment fléchissant.

### BRÈVE DESCRIPTION DES FIGURES

Pour une meilleure compréhension de l'invention, il est fait référence à la description qui suit et aux dessins annexés, parmi lesquels :
- la figure 1 est une vue en coupe d'un joint de chaussée selon l'art antérieur ;
- la figure 2 est une vue simplifiée en coupe du joint de la figure 1, en position écartée, montrant le passage d'une roue d'un vélo ;
- la figure 3 est une vue de dessus d'un joint selon un premier mode de réalisation de l'invention, en position écartée;

- la figure 4 est une vue en coupe similaire selon la ligne IV-IV de la figure 3;
- la figure 5 est une vue similaire à la figure 4 en position intermédiaire;
- la figure 6 est une vue en perspective de la lame de la figure 4;
- la figure 7 est une vue du détail VII de la figure 6 ;
- la figure 8 est une vue de dessus d'un joint selon un deuxième mode de réalisation qui ne fait pas partie de l'invention ;
- la figure 9 est une vue en coupe selon la ligne IX-IX de la figure 8 ;
- la figure 10 est une vue similaire à la figure 9 en position rapprochée;
- les figures 11 à 13 sont des vues en coupe similaires à la figure 4 d'un joint selon un troisième mode de réalisation de l'invention, respectivement en position écartée, intermédiaire et rapprochée.

### DESCRIPTION DÉTAILLÉE

Un joint de chaussée selon une premier mode de réalisation est montré sur les figures 3 à 7. Il est prévu pour raccorder deux parties de chaussée C1, C2 séparées par une fente F comprenant deux ensembles 1, 2 ancrés respectivement dans l'une ou l'autre des parties de chaussée de part et d'autre de la fente F, comme dans l'art antérieur des figures 1 et 2. Chaque ensemble 1, 2 comporte un peigne 10, 20 comportant une série de dents 11, 21, les dents 11, 21 de l'un des peignes 10, 20 étant imbriquées dans les dents 21, 11 de l'autre peigne 20, 10 pour assurer la continuité de la surface supérieure de la chaussée lorsque les parties de chaussée C1, C2 se débattent entre une position rapprochée, telle que représentée sur la figure 5, dans laquelle la fente F est la plus étroite et une position écartée dans laquelle la fente F est la plus large, comme représenté sur les figures 3 et 5. Sur les figures, les dents s'étendent perpendiculairement à la fente, mais dans certaines configurations, les dents peuvent être orientées selon une direction inclinée par rapport à la direction de la fente pour être dans la direction de dilatation de la chaussée de l'ouvrage. Chaque peigne 10, 20 est fixé par vissage dans des inserts 120 noyés dans du béton. Chaque ensemble 1, 2 comporte en outre une semelle 12, 22 s'étendant le long de la fente F sous le peigne 10, 20 dudit ensemble. La semelle 12, 22 s'étend entre l'implantation des dents 11, 21 du peigne 10, 20 et une ligne intermédiaire entre l'implantation et l'extrémité des dents 11, 21.

Le joint comporte des moyens escamotables 3 apte à combler, au moins partiellement, les espaces entre une première et une deuxième dent 11a, 11b adjacentes d'un même peigne 10 et une troisième dent 21 de l'autre peigne 20 insérée entre la première et la deuxième dent 11a, 11b. Au final, les moyens escamotables 3 concernent chaque peigne 10, 20 et chaque espace entre les dents 11, 21 de chaque peigne 10, 20.

Les moyens escamotables 3 comportent une lame 30 flexible, s'étendant entre la première et la deuxième dent 11a, 11b et passant sous la troisième dent 21 vers la fente F, et une base 31 s'étendant sous la lame 30 flexible et fixée sur la semelle 12, 22. Dans ce mode de réalisation, la lame 30 flexible et la base 31 sont d'un seul tenant, comme montré par les figures 6 et 7, et reliées à l'opposé de la troisième dent 21, c'est à dire au niveau de l'implantation de la première et de la troisième dent 11a, 11b. Ainsi, la lame 30 flexible est cintrée et forme une arche s'étendant dans toute la longueur des espaces entre les dents 11, 21 et se prolongeant dans la fente F, de sorte à affleurer la surface supérieure S de la chaussée en position écartée.

La base 31 est fixée sur la semelle 12, 22 par boulonnage de deux vis 32 dans des trous taraudés de la semelle 12, 22. La lame 30 flexible comporte une lumière 33 en regard de la base 31 pour accéder aux têtes des vis 32 réalisant le boulonnage.

Les peignes 10, 20 sont réalisés par exemple en acier inoxydable, de même que les semelles et les lames 30 flexibles. Ils pourraient aussi être réalisés dans en acier protégé contre la corrosion par un revêtement.

En fonctionnement, en fonction des contraintes sur l'ouvrage, en particulier en fonction des températures, la fente F change de taille se débattant entre la position écartée comme sur la figure 4 et la position rapprochée, comme montré sur la figure 5, et vice-versa. Dans ce mouvement, la troisième dent 21 glisse sur la face supérieure de la lame 30 flexible et la pousse vers le bas, à l'intérieur de la fente F. Lors de l'écartement, la lame 30 reprend sa position initiale sous l'effet de son élasticité. Si une roue de vélo passe au-dessus de la lame 30 flexible, elle s'appuie sur celle-ci et ne descend que de quelques millimètres, sans pénétrer sensiblement entre la première et la deuxième dent 11a, 11b.

Dans un deuxième mode de réalisation, qui ne fait pas partie de l'invention, montré sur les figures 8 à 10, les moyens escamotables 3' comporte un tube télescopique 34 s'étendant entre la première et la deuxième dent en regard de la troisième dent. Le tube télescopique 34 est fixé sur la semelle 12, 22 par une première de ses extrémités 341, l'autre extrémité 342 étant en regard de la troisième dent 21, en porte-à-faux. A sa deuxième extrémité, le tube télescopique 34 comporte une béquille 343 qui glisse sur la face supérieure de la semelle 12, 22. Le tube télescopique 34 comporte des moyens élastiques internes, non représentés, qui maintiennent élastiquement le tube télescopique 34 dans une position déployée. Ainsi, le tube obture l'espace entre la première et la deuxième dent en permanence, sans empêcher le passage de la position écartée à la position rapprochée. Si une roue de vélo passe au-dessus du tube télescopique 34, elle s'appuie sur celui-ci et ne descend que de quelques millimètres, sans pénétrer sensiblement entre la première et la deuxième dent 11a, 11b.

Dans un troisième mode de réalisation, montré sur les figures 11 à 13, les moyens escamotables 3" comportent une base 31" s'étendant sous la lame 30" flexible. La base 31" est un profilé en forme d'équerre qui peut être continu ou de la largeur de chaque lame 30". La base 31" est fixée sur la semelle 12, tandis que la lame 30" flexible est reliée à la base 31" par crochets à l'opposé de la troisième dent 21. La lame 30" comporte un repli 301 en forme de U, venant en appui sur une première aile 311 de la base 31" qui est le long de la semelle 12. Une deuxième aile 312 de la base s'étend sensiblement à angle droit de la première aile 311 et se termine par l'un des crochets 313 de la liaison avec la lame 30" flexible, ledit crochet 313 ayant une forme en U ouvert en regard du peigne 10. Une extrémité de la lame 30" comporte également un crochet 302 qui s'imbrique avec le crochet 313 de la base 31".

En utilisation, la lame 30" est tendue en flexion par l'appui d'une part au niveau des crochets 313, 302, au niveau du repli 301 et d'autre part sous la troisième dent 21. La lame 31" fléchit lors du passage de la position écartée à la position rapprochée, comme l'illustrent les figures 11 à 13, le repli 301 restant en appui sur l'aile 311 de la base.

## Revendications

1. Joint de chaussée pour raccorder deux parties de chaussée (C1, C2) séparées par une fente (F) comprenant deux ensembles (1, 2) ancrés respectivement dans l'une ou l'autre des parties de chaussée (C1, C2) de part et d'autre de la fente (F), chaque ensemble (1, 2) comportant un peigne (10, 20) comportant une série de dents (11, 21), les dents (11, 21) de l'un des peignes (10, 20) étant imbriquées dans les dents (21, 11) de l'autre peigne (20, 10) pour assurer la continuité de la surface supérieure (S) de la chaussée lorsque les parties de chaussée (C1, C2) se débattent entre une position rapprochée dans laquelle la fente (F) est la plus étroite et une position écartée dans laquelle la fente (F) est la plus large, le joint étant **caractérisé en ce qu'**il comporte des moyens escamotables (3, 3') apte à combler, au moins partiellement, les espaces entre une première et une deuxième dent (11a, 11b) adjacentes d'un même peigne (10, 20) et une troisième dent (21) de l'autre peigne (10, 20) insérée entre la première et la deuxième dent (11a, 11b),
les moyens escamotables (3, 3') comportant une lame (30) flexible s'étendant entre la première et la deuxième dent(11a, 11b) et passant sous la troisième dent (21) vers la fente (F),
chaque ensemble (1, 2) comportant en outre une semelle (12, 22) s'étendant le long de la fente (F) sous le peigne (10, 20) dudit ensemble,
**caractérisé en ce que** les moyens escamotables (3, 3') comportent une base (31) s'étendant sous la lame (30) flexible et fixée sur la semelle (12, 22).

2. Joint de chaussée selon la revendication 1, dans lequel la lame (30) flexible et la base (31) sont d'un seul tenant et reliées à l'opposé de la troisième dent (21).

3. Joint de chaussée selon l'une des revendications 1 ou 2, dans lequel la base (31) est fixée par boulonnage, la lame (30) flexible comportant une lumière pour accéder à des vis réalisant le boulonnage.

4. Joint de chaussée selon la revendication 1, dans lequel la lame (30") flexible est reliée à la base (31") par crochets à l'opposé de la troisième dent (21).

5. Joint de chaussée selon la revendication 4, dans lequel la lame (30") comporte un repli (301) en forme de U, venant en appui au niveau de la base (31").

6. Joint de chaussée selon l'une des revendications précédentes, dans lequel la lame (30) flexible est cintrée de sorte à affleurer la surface supérieure (S) de la chaussée en position écartée.

## Patentansprüche

1. Fahrbahnübergang zum Verbinden von zwei Fahrbahnteilen (C1, C2), die durch einen Spalt (F) getrennt sind, bestehend aus zwei Einheiten (1, 2), die jeweils in einem der beiden Fahrbahnteile (C1, C2) zu beiden Seiten des Spalts (F) verankert sind, wobei jede Einheit (1, 2) einen Kamm (10, 20) mit einer Reihe von Zähnen (11, 21) umfasst, und die Zähne (11, 21) des einen Kamms (10, 20) in die Zähne (21, 11) des anderen Kamms (20, 10) greifen, um die Kontinuität der Fahrbahnoberfläche (S) zu gewährleisten, wenn die Fahrbahnteile (C1, C2) sich zwischen einer angenäherten Lage, in welcher der Spalt (F) am schmalsten ist, und einer entfernten Lage bewegen, in welcher der Spalt (F) am breitesten ist, wobei der Übergang **dadurch gekennzeichnet ist, dass** er ausziehbare Mittel (3, 3') umfasst, die geeignet sind, die Räume zwischen einem ersten und einem benachbart angeordneten zweiten Zahn (11a, 11b) eines Kamms (10, 20) und einem dritten Zahn (21) des anderen Kamms (10, 20), der zwischen den ersten und den zweiten Zahn (11a, 11b) greift, zumindest teilweise zu überbrücken,
und die ausziehbaren Mittel (3, 3') eine biegsame Zunge (30) umfassen, die zwischen dem ersten und dem zweiten Zahn (11a, 11b) und unter dem dritten Zahn (21) zum Spalt (F) verläuft,
und jede Einheit (1, 2) zudem eine Sohlplatte (12, 22) umfasst, die entlang dem Spalt (F) unter dem Kamm (10, 20) der Einheit verläuft,
**dadurch gekennzeichnet, dass** die ausziehbaren Mittel (3, 3') ein Basisteil (31) umfassen, das unter der biegsamen Zunge (30) verläuft und an der Sohlplatte (12, 22) befestigt ist.

2. Fahrbahnübergang nach Anspruch 1, bei dem die biegsame Zunge (30) und das Basisteil (31) einstückig ausgebildet und gegenüberliegend dem dritten Zahn (21) verbunden sind.

3. Fahrbahnübergang nach Anspruch 1 oder 2, bei dem das Basisteil (31) durch Schraubverbindung befestigt ist und die biegsame Zunge (30) ein Langloch für den Zugang zu Schrauben umfasst, mit denen die Verschraubung ausgeführt wird.

4. Fahrbahnübergang nach Anspruch 1, bei dem die biegsame Zunge (30") mit Haken gegenüberliegend dem dritten Zahn (21) mit dem Basisteil (31") verbunden ist.

5. Fahrbahnübergang nach Anspruch 4, bei dem die Zunge (30") eine U-förmige Falte (301) umfasst, die auf dem Basisteil (31") zur Auflage kommt.

6. Fahrbahnübergang nach einem der vorhergehenden Ansprüche, bei dem die biegsame Zunge (30) so gewölbt ist, dass sie in entfernter Lage mit der Fahrbahnoberfläche (S) bündig ist.

## Claims

1. Roadway joint to connect two pavement sections (C1, C2) separated by a gap (F) comprising two assemblies (1, 2) anchored respectively in one or other of the pavement sections (C1, C2) on either side of the gap (F), each assembly (1, 2) comprising a finger plate (10, 20) comprising a series of teeth (11, 21), the teeth (11, 21) of one of the finger plates (10, 20) being interlocked in the teeth (21, 11) of the other finger plate (20, 10) to ensure the continuity of the upper surface (S) of the pavement when the pavement sections (C1, C2) move between a near position where the gap (F) is at its narrowest and a spaced-apart position where the gap (F) is at its widest, the joint being **characterised in that** it comprises retractable means (3, 3') capable of filling, at least partially, the spaces between an adjacent first and second tooth (11a, 11b) on the same finger plate (10, 20) and a third tooth (21) on the other finger plate (10, 20) inserted between the first and the second tooth (11a, 11b),
the retractable means (3, 3') comprising a flexible blade (30) extending between the first and the second tooth (11a, 11b) and passing under the third tooth (21) towards the gap (F),
each assembly (1, 2) further comprising a base plate (12, 22) extending along the gap (F) under the finger plate (10, 20) of said assembly,
**characterised in that** the retractable means (3, 3') comprise a base (31) extending under the flexible blade (30) and attached to the base plate (12, 22).

2. Roadway joint according to claim 1, where the flexible blade (30) and the base (31) are in one piece and connected opposite the third tooth (21).

3. Roadway joint according to claim 1 or claim 2, where the base (31) is attached by bolting, the flexible blade (30) comprising an aperture to provide access to the screws ensuring the bolting.

4. Roadway joint according to claim 1, where the flexible blade (30") is connected to the base (31") by hooks opposite the third tooth (21).

5. Roadway joint according to claim 4, where the blade (30") comprises a U-shaped fold (301), resting on the base (31").

6. Roadway joint according to one of the previous claims, where the flexible blade (30) is bent to be flush with the upper surface (S) of the pavement in the spaced-apart position.
